# EUROPÄISCHE PATENTSCHRIFT

(11) **EP 1 712 482 B1**
(45) Veröffentlichungstag und Bekanntmachung des Hinweises auf die Patenterteilung: **10.12.2008**
(21) Anmeldenummer: 06013692.6
(22) Anmeldetag: 01.07.2006
(51) Int. Cl.: B65D 33/10, B31B 19/86

(54) **Folienbeutel**
Bag
Sac

(43) Veröffentlichungstag der Anmeldung: 18.10.2006
(73) Patentinhaber: Nordenia Deutschland Halle GmbH, 33790 Halle (DE)
(72) Erfinder: Kujat, Marcus, 49090 Osnabrück (DE); Kruse, Alfons, 49413 Dinklage (DE)
(74) Vertreter: Nunnenkamp, Jörg

(56) Entgegenhaltungen:
- WO-A-20/05113357
- DE-A1- 10 137 844
- GB-A- 1 180 237
- US-A- 3 850 724

## Beschreibung

Die Erfindung betrifft einen Folienbeutel mit Beutelflächen und mit mindestens einem Tragegriff aus einer heißsiegelbaren Folie, wobei die Beutelflächen eine beutelinnenseitige Schicht aus einem heißsiegelbaren Material aufweisen. Der Folienbeutel kann beispielsweise als offene Tragetasche oder als geschlossener Folienverpackungsbeutel ausgeführt sein. Mit Hilfe des Tragegriffs können auch große und schwer beladene Folienbeutel leicht transportiert werden. Folienverpackungsbeutel sind insbesondere zum Verpacken von schüttfähigen Gütern wie beispielsweise pelletierte Tiernahrung, Waschmittel, Katzenstreu, Streusalz oder auch pulvrige oder körnige Baumaterialien geeignet.

Ein als Tragetasche ausgebildeter Folienbeutel mit den eingangs beschriebenen Merkmalen und ein Verfahren zur Herstellung des Folienbeutels sind aus der Druckschrift DE 101 37 844 A1 bekannt. Auf die beutelinnenseitige Schicht des Folienbeutels werden in dem beschriebenen Herstellungsverfahren Verstärkungsstreifen aufgesiegelt. Nachfolgend werden dann zwei Tragegriffe an der Beutelinnenseite durch Heißsiegeln an den Verstärkungsstreifen befestigt. Die an der Innenfläche der Folie aufgesiegelten Tragegriffe erstrecken sich am oberen, offenen Rand der Tragetasche.

Ein als Seitenfaltenbeutel ausgeführter, geschlossener Verpackungsbeutel aus Papier oder Kunststoff ist aus der Druckschrift DE 93 05 817 U1 bekannt. Ein Tragegriff ist an einer Innenfläche des Verpackungsbeutels auf einen quer verlaufenden Verbindungsstreifen aufgeklebt. Der Beutel kann mit Hilfe eines Aufreißfadens, der sich in vertikaler Richtung erstreckt, geöffnet werden.

Der Erfindung liegt die Aufgabe zugrunde, einen Folienbeutel mit den eingangs beschriebenen Merkmalen anzugeben, bei dem eine flexible Anordnung des Tragegriffs bei einer weitgehend freien Ausgestaltung der Beutelaußenseite möglich ist.

Die Aufgabe wird durch die Merkmale des Anspruchs 1 gelöst. Die Öffnungen und damit auch die Enden des zumindest einen Tragegriffs können an beliebiger Stelle auf den Beutelflächen des Folienbeutels, z. B. den Frontflächen, positioniert werden. Da weder die Folienzettel noch die Enden des Tragegriffs an der Außenfläche des Folienbeutels verbunden sind, eignen sich für den Folienbeutel Folien, die in Bezug auf das Außenmaterial weitgehend frei festgelegt werden können.

Vorzugsweise ist jeweils ein Ende des Tragegriffs genau einem Folienzettel zugeordnet. Grundsätzlich sind jedoch auch andere Ausgestaltungen möglich. Beispielsweise können auch zwei Öffnungen in einer der Frontwände von einem gemeinsamen auf die Innenfläche der Folie aufgesiegelten Folienzettel abgedeckt sein. Bevorzugt ist auch eine Ausgestaltung, bei der der Folienbeutel zwei Tragegriffe aufweist, wobei an jeder Frontfläche des Folienbeutels jeweils ein Tragegriff angeordnet ist. Durch eine solche Anordnung wird eine gleichmäßige Gewichtsverteilung erreicht und der obere Rand des Folienbeutels ist gut zugänglich.

Insbesondere wenn ein direktes Aufsiegeln des Tragegriffs auf die Außenfläche der Folie nachteilig oder nicht möglich ist, erlaubt die erfindungsgemäße Ausgestaltung des Folienbeutels eine sichere Befestigung des zumindest einen Tragegriffs. So kann die Außenfläche der Folie eine nicht oder nur schlecht siegelbare Polymerzusammensetzung und/oder eine Beschichtung mit einer Druckfarbe oder einem Schutzlack aufweisen. Auch bei einer heißsiegelbaren Monofolie kann ein direktes Aufsiegeln des Tragegriffes auf die Außenfläche nachteilig sein, da im Bereich der Versiegelung auftretende Materialschwächungen zu einer Verminderung der maximalen Traglast des Folienbeutels führen können. Im Rahmen der Erfindung kann der Folienbeutel als am oberen Rand offene Tragetasche oder auch als geschlossener, aufreißbarer Folienverpackungsbeutel ausgeführt sein. In einer bevorzugten Ausgestaltung ist dabei oberhalb der Enden des zumindest einen Tragegriffes ein Wiederverschluss angeordnet. Der Wiederverschluss ist dabei zweckmäßigerweise an der heißsiegelbaren Innenfläche der Folie angeordnet. Typischerweise weist ein solcher Wiederverschluss zwei leistenförmige Verschlusselemente auf, wobei eines der Verschlusselemente eine Nut aufweist, die in einen Vorsprung des anderen Verschlusselementes klemmend eingreift. Zur Erleichterung der Öffnungs- oder Schließbewegung kann dabei ein Schieber vorgesehen sein. Alternativ oder zusätzlich ist auch ein Verschluss durch einen Klebestreifen möglich. Bei einer Ausgestaltung als Tragetasche kann durch den Wiederverschluss der Folienbeutel zeitweise verschlossen werden. Bei einem als Folienverpackungsbeutel ausgebildeten Folienbeutel ermöglicht der Wiederverschluss nach dem Aufreißen des Folienbeutels einen erneuten Verschluss, wodurch die Lagerfähigkeit des in dem Beutel verbleibenden Gutes erhöht werden kann. Im Gegensatz zu bekannten Folienbeuteln, bei denen sich der Tragegriff am oberen Ende des Beutels von der Beutelinnenseite heraus erstreckt, ermöglicht die erfindungsgemäße Ausgestaltung eine weitgehend unabhängige und freie Positionierung des Wiederverschlusses einerseits und des zumindest einen Tragegriffs andererseits, wodurch die Herstellung und Handhabung des Folienbeutels erleichtert werden.

Die Folienzettel müssen die jeweils zugeordnete Öffnung soweit überlappen, dass um die Öffnung herum ein für ein Heißsiegeln ausreichender Überlappungsbereich von Folienzettel und der an die Öffnung angrenzende Folie zur Verfügung steht. Die Folienzettel sind in einer bevorzugten Ausführung der Erfindung jeweils durch eine durchgehende, in sich geschlossene Siegelnaht, die die zugeordnete Öffnung umgibt, an der beutelinnenseitigen Schicht den Beutelflächen befestigt. Eine durchgehende, in sich geschlossene Siegelnaht gewährleistet einerseits eine hohe Traglast und ermöglicht andererseits insbesondere bei einem als Folienverpackungsbeutel ausgebildeten Folienbeutel einen luftdichten Verschluss der Öffnung. Die Form der Öffnungen und der Folienzettel ist im Rahmen der Erfindung nicht eingeschränkt. Die Öffnungen und Folienzettel können jeweils beispielsweise rund, eckig oder auch oval ausgeführt sein.

Im Rahmen der Erfindung können die Enden des zumindest einen Traggriffs jeweils durch eine in sich geschlossene Siegelnaht mit dem zugeordneten Folienzettel verbunden sein. Wie die zuvor beschriebene Siegelnaht zwischen Folienzettel und der beutelinnenseitigen Schicht des Folienbeutels kann diese geschlossene Siegelnaht rund, oval oder rechteckig mit vorzugsweise abgerundeten Ecken ausgeführt sein. Eine durchgehende, in sich geschlossene und hinreichend breite Siegelnaht gewährleistet eine sichere Befestigung der Enden des zumindest einen Tragegriffs an den zugeordneten Folienzetteln.

Die erste Seite des Folienzettels und die heißsiegelbare Schicht an der Beutelinnenseite einerseits und/oder die erste Seite des Folienzettels und die zugeordnete Seite des auf den Folienzettel aufgesiegelten Tragegriffs sind zur Gewährleistung einer guten Siegelbarkeit vorzugsweise aus dem gleichen Polymer oder einem gleichartigen Polymer gebildet. Folienzettel, Folie und Tragegriff können ohne Einschränkung zwei- oder mehrlagig coextrudiert oder laminiert sein. Im Rahmen der Erfindung können die Folienzettel, die Folie, aus der der Folienbeutel gefertigt ist, und der Tragegriff einen gleichen Aufbau aufweisen. Vorzugsweise ist jedoch die Dicke, der Aufbau und die Zusammensetzung der Folienzettel, der Folie des Folienbeutels und des zumindest einen Tragegriffs genau auf die jeweilige Funktion abgestimmt. So können beispielsweise die Folienzettel und/oder der zumindest eine Tragegriff insbesondere zur Erhöhung der Tragkraft auch aus einer mehrschichtig coextrudierten oder kaschierten Folie gebildet und/oder faserverstärkt sein. Da die Traglast von dem Tragegriff über die Folienzettel flächig auf die Frontwände verteilt wird, kann eine sehr gleichmäßige Kraftverteilung erreicht werden.

Die Folie, aus der der Folienbeutel gefertigt ist, muss an ihrer Innenfläche zur Verbindung mit den Folienzetteln eine ausreichende Siegelbarkeit aufweisen. Vorzugsweise bestehen die Beutelflächen aus einer zumindest zweischichtigen Verbundfolie, die eine polyolefinische Innenschicht und eine nicht siegelfähige Außenschicht aufweist. Die Verbundfolie weist beispielsweise eine Innenschicht aus einem Polymer aus der Gruppe Polyethylen (PE), Polypropylen (PP), Polyethylen-Copolymer, Polypropylen-Copolymer sowie Mischungen dieser Polymere und eine Außenschicht aus einem Polymer aus der Gruppe Polyethylenterephthalat (PET) und biaxial orientiertem Polypropylen (BO-PP) auf. Die Innenschicht weist eine sehr gute Siegelbarkeit auf, insbesondere wenn die erste Seite der heißsiegelbaren Folienzettel aus dem gleichen Polymer besteht oder auf dem gleichen Polymer basiert. Die Außenschicht muss nicht siegelbar ausgeführt sein. Sowohl PET als auch BO-PP zeichnen sich durch eine gute Bedruckbarkeit und gute mechanische Eigenschaften aus. Ein Aufdruck kann dabei an der Außenseite oder bei einer kaschierten Folie an der Innenseite der die Außenfläche bildenden zweiten Folienlage vorgesehen sein. Zwischen der ersten Folienlage und der zweiten Folienlage können auch weitere Funktionsschichten oder Haftvermittlerschichten angeordnet sein. Vorzugsweise weist die siegelbare erste Folienlage eine geringere Schmelztemperatur als die zweite Folienlage auf, so dass bei einer geeigneten Siegeltemperatur nur die erste Folienlage aufschmilzt. Die Schmelztemperatur kann dabei durch die Auswahl eines Copolymers oder eines Polymer-Blends genau eingestellt werden.

Da die Außenfläche der Folie, aus der der Folienbeutel gefertigt wird, weitgehend frei gestaltet werden kann, kann die Beutelaußenseite im Rahmen der Erfindung ein besonders ansprechendes, hochwertiges Aussehen aufweisen. Um das hochwertige Erscheinungsbild des Folienbeutels nicht zu mindern, ist dabei vorzugsweise vorgesehen, dass die Enden des zumindest einen Tragegriffs die jeweils zugeordneten Öffnungen an der Beutelaußenseite vollständig verdecken, so dass der darunter angeordnete Folienzettel nicht zu sehen ist. Ausgehend von seinen Enden erstreckt sich der Tragegriff außerhalb der zugeordneten Frontwand. Er begrenzt die Frontwand bei einem prall gefüllten und schwer beladenen Folienbeutel, wodurch der obere Rand des Folienbeutels gestützt und auch die Gefahr eines Abreißens des Tragegriffes reduziert wird. Der Tragegriff kann aus einem einfachen Folienstreifen bestehen. Er kann an seinem mittleren Abschnitt winkelförmig geknickt sein oder entlang eines U-förmigen Bogens verlaufen.

In einer bevorzugten Ausführung der Erfindung ist der Folienbeutel durch Falten und Siegeln der Folie als Seitenfaltenbeutel geformt und weist Seitenfalten auf, welche die seitlichen Ränder der Frontwände verbinden. Im Rahmen dieser Ausführung ist der Folienbeutel im gefüllten Zustand etwa quaderförmig und kann so leicht und platzsparend getragen und aufgestellt werden.

In einer alternativen Ausführung der Erfindung ist vorgesehen, dass zwei Frontflächen entlang randseitiger Siegelnähte direkt miteinander verbunden werden.

Die Erfindung wird im Folgenden anhand einer lediglich ein Ausführungsbeispiel darstellenden Zeichnung erläutert. Es zeigen schematisch:
- **Fig.1**: einen erfindungsgemäßen Folienbeutel, der als Folienverpackungsbeutel ausgeführt ist,
- **Fig. 2**: eine perspektivische Schnittansicht entlang der Linie A-A der Fig. 1 und
- **Fig. 3**: einen als Tragetasche ausgebildeten erfindungsgemäßen Folienbeutel.

In Fig. 1 ist ein als Folienverpackungsbeutel ausgebildeter Folienbeutel 1 mit zwei aus einer Folie 2 gebildeten Frontwänden 3 und zwei heißsiegelbaren Tragegriffen 4 dargestellt. Die Folie 2 weist eine beutelinnenseitige Schicht 5 aus einem heißsiegelbarem Material auf. Die Frontwände 3 bzw. Beutelflächen enthalten fensterartige, von den Rändern des Folienbeutels 1 beabstandete Öffnungen 7, die jeweils von genau einem zugeordneten Folienzettel 8 abgedeckt sind. Die Folienzettel 8 sind jeweils mit einer heißsiegelbaren ersten Seite 9 in einem die Öffnung 7 umgebenden Bereich auf die beutelinnenseitige Schicht 5 der Folie 2 aufgesiegelt, wobei Enden 10 der Tragegriffe 4 jeweils innerhalb einer zugeordneten Öffnung 7 auf die heißsiegelbare erste Seite 9 des die Öffnung 7 abdeckenden Folienzettels 8 aufgesiegelt sind. Jeder der Tragegriffe 4 ist einer der Frontwände 3 zugeordnet. Der als Seitenfaltenbeutel ausgebildete Folienbeutel 1 kann leicht getragen, hingestellt und gestapelt werden. Oberhalb der Öffnungen 7 und unterhalb des oberen, durch eine Heißsiegelnaht verschlossenen Randes 11 des Folienbeutels 1 ist hinter einer Schwächungslinie 12 ein auf die beutelinnenseitige Schicht 5 der Folie 2 aufgesiegelter Wiederverschluss 13 mit leistenförmigen Verschlusselementen 14, 14' angeordnet. Die innerhalb der zugeordneten Öffnungen 7 auf die erste Seite 9 des die Öffnung 7 abdeckenden Folienzettels 8 aufgesiegelten Enden 10 der Tragegriffe 4 decken die Öffnungen 7 vollständig ab, so dass die Folienzettel 8 an der Beutelaußenseite nicht sichtbar sind. Der Folienbeutel 1 weist einen an der Beutelaußenseite sichtbaren Aufdruck 15 auf.

Fig. 2 zeigt den in Fig. 1 dargestellten Folienbeutel 1 in einer perspektivischen Schnittdarstellung. Die Folie 2, aus der der Folienbeutel 1 gefaltet und gesiegelt ist, besteht aus einer Verbundfolie und weist eine beutelinnenseitige Schicht 5 aus einem Polyolefin, z. B. Polyethylen (PE), und eine Außenschicht aus Polyethylenterephthalat (PET) auf. Die PET-Schicht ist auf der der ersten Schicht 5 zugewandten Seite bedruckt. Zwischen der beutelinnenseitigen Schicht 5 und der Außenschicht können eine oder mehrere Zwischenschichten, beispielsweise Haftvermittlerschichten und Barierreschichten, angeordnet sein. Die fensterartige, in etwa rechteckförmige Öffnung 7 ist an der Beutelinnenseite von dem Folienzettel 8 abgedeckt, der die Öffnung 7 randseitig überlappt. In dem überlappenden Bereich ist der Folienzettel 8 an seiner ersten Seite 9 mit einer durchgehenden in sich geschlossenen Siegelnaht 18, die die Öffnung 7 umgibt, an der beutelinnenseitigen Schicht 5 der Folie 2 befestigt. Die erste Seite 9 des Folienzettels 8 besteht wie die Innenfläche 5 der Folie 2 aus Polyethylen (PE), wodurch eine gute Siegelbarkeit gewährleistet ist. Der Folienzettel 8 ist mehrschichtig ausgebildet, wobei an einer zur Beutelinnenseite weisenden zweiten Seite 19 zum dichten Verschluss des Folienbeutels 1 eine Barriereschicht, beispielsweise aus PET, vorgesehen sein kann. Der Tragegriff 4 besteht aus beispielsweise einer Polyethylen-Monofolie und ist an seinem Ende 10 an der Beutelaußenseite entlang einer durchgehenden, in sich geschlossenen Siegelnaht 18' auf die erste Seite 9 des Folienzettels 8 aufgesiegelt. Der oberhalb der Öffnung 7 hinter der Schwächungslinie 12 angeordnete Wiederverschluss weist ein erstes leistenförmiges Verschlusselement 14 mit einem Vorsprung auf, der in eine Nut des zweiten leistenförmigen Verschlusselementes 14' eingreift. Die Verschlusselemente 14, 14' sind an einer der Frontwände 3 auf die beutelinnenseitige Schicht 5 der Folie 2 aufgesiegelt, wobei das zweite Verschlusselement 14' zur Befestigung an der Frontwand 3 einen Verbindungsabschnitt aufweist.

Fig. 3 zeigt einen als Tragetasche ausgebildeten Folienbeutel 1, bei dem die Frontwände 3 entlang randseitiger Siegelnähte 20 direkt miteinander verbunden sind. Die Enden 10 der Tragegriffe 4 decken die Öffnungen 7 nicht vollständig ab, so dass ein beide Öffnungen 7 an der Beutelinnenseite abdeckender Folienzettel 8 zum Teil an der Beutelaußenseite sichtbar ist. Die beutelinnenseitige Schicht 5 der Folie 2 ist aus einer ersten Folienlage aus einem Polypropylen (PP)-Blend oder einem Polypropylen-Copolymer gebildet, wobei die bedruckte Außenfläche der Folie 2 von einer zweiten Folienlage aus biaxial orientiertem Polypropylen (BO-PP) gebildet ist. Das Polymer der ersten Folienlage ist so gewählt, dass diese eine geringere Schmelztemperatur als die zweite Folienlage aufweist und sich durch eine sehr gute Siegelbarkeit auszeichnet. Der in Fig. 2 dargestellte Folienzettel 8 und die Tragegriffe 4 sind als Monofolien aus dem gleichen Polymer wie die erste Folienlage gebildet. Die Öffnungen 7 sind an der beutelinnenseitige Schicht 5 der Folie 2 von durchgehenden, in sich geschlossenen Siegelnähten 18 umgeben, durch die der Folienzettel 8 an der beutelinnenseitige Schicht 5 der Folie 2 befestigt ist. Des Weiteren sind die beiden in etwa rechteckförmigen Siegelnähte 18 durch zwei horizontal verlaufende Siegelnähte 18" verbunden, wodurch eine sehr hohe Tragfähigkeit des Folienbeutels 1 erreicht wird. Die Enden 10 des Tragegriffs 4 sind jeweils mit einer in sich geschlossenen, in etwa ovalen Siegelnaht 18' an dem Folienzettel 8 befestigt. Oberhalb der Öffnungen 7 ist ein Wiederverschluss 13 angeordnet, mit dem der an seinem oberen Rand 11 offene Folienbeutel 1 verschlossen werden kann.

## Patentansprüche

1. Folienbeutel (1) mit Beutelflächen (3) und mit mindestens einem Tragegriff (4) aus einer heißsiegelbaren Folie, wobei die Beutelflächen (3) fensterartige, von den Rändern des Folienbeutels (1) beabstandete Öffnungen (7) aufweisen, die an der Beutelinnenseite von Folienzetteln (8) abgedeckt sind und wobei Enden (10) des zumindest einen Tragegriffs (4) jeweils innerhalb einer zugeordneten Öffnung (7) auf eine heißsiegelbare erste Seite (9) des die Öffnung (7) abdeckenden Folienzettels (8) aufgesiegelt sind, **dadurch gekennzeichnet, dass** die Folienzettel (8) mit der heißsiegelbaren ersten Seite (9) auf eine aus einem heißsiegelbaren Material gebildete beutelinnenseitige Schicht (5) der Beutelfläche (3) aufgesiegelt sind und dass die Öffnungen (7) jeweils von einer durchgehenden, in sich geschlossenen Siegelnaht (18) umgeben sind, durch die der Folienzettel (8), welcher der Öffnung (7) zugeordnet ist, an der beutelinnenseitigen Schicht (5) der Beutelfläche (3) befestigt ist.

2. Folienbeutel nach Anspruch 1, **dadurch gekennzeichnet, dass** der Folienbeutel (1) als geschlossener, aufreißbarer Folienverpackungsbeutel ausgeführt ist.

3. Folienbeutel nach Anspruch 1 oder 2, **dadurch gekennzeichnet, dass** der Folienbeutel (1) einen oberhalb der Enden (10) des zumindest einen Tragegriffs (4) angeordneten Wiederverschluss (13) aufweist.

4. Folienbeutel nach einem der Ansprüche 1 bis 3, **dadurch gekennzeichnet, dass** der Folienbeutel (1) einen an der Beutelaußenseite sichtbaren Aufdruck (15) aufweist.

5. Folienbeutel nach einem der Ansprüche 1 bis 4, **dadurch gekennzeichnet, dass** die Enden (10) des zumindest einen Tragegriffs (4) jeweils durch eine in sich geschlossene Siegelnaht (18') mit dem zugeordneten Folienzettel (8) verbunden sind.

6. Folienbeutel nach einem der Ansprüche 1 bis 5, **dadurch gekennzeichnet, dass** die Beutelflächen (3) aus einer zumindest zweischichtigen Verbundfolie (2) bestehen, die eine polyolefinische Innenschicht und eine nicht siegelfähige Außenschicht aufweist.

7. Folienbeutel nach Anspruch 6, **dadurch gekennzeichnet, dass** die Verbundfolie (2) eine beutelinnenseitige Schicht (5) aus einem Polymer aus der Gruppe Polyethylen (PE), Polypropylen (PP), Polyethylen-Copolymer, Polypropylen-Copolymer sowie Mischungen dieser Polymere und eine Außenschicht aus einem Polymer aus der Gruppe Polyethylentherephthalat (PET) und biaxial orientiertem Polypropylen (BO-PP) aufweist.

## Claims

1. A film bag (1) with bag surfaces (3) and with at least one carrying handle (4) of a heat-sealable film, wherein the bag surfaces (3) feature window-like openings (7) that are spaced apart from the edges of the film bag (1) and covered by film slips (8) on the inner side of the bag, and wherein ends (10) of the carrying handles (4) are respectively sealed within an assigned opening (7) on the heat-sealable first side (9) of the film slip (8) that covers the opening (7), **characterized in that** the heat-sealable first side (9) of the film slip (8) is sealed on a layer (5) of the bag surface (3) on the inner side of the bag that consists of a heat-sealable material, and **in that** the openings (7) are respectively surrounded by a continuous, closed sealing seam (18) that serves for fixing the film slip (8) assigned to the opening (7) on the layer (5) of the bag surface (3) on the inside of the bag.

2. The film bag according to Claim 1, **characterized in that** the film bag (1) is realized in the form of a closed tear-open film packing bag.

3. The film bag according to Claim 1 or 2, **characterized in that** the film bag (1) features a reclosure (13) that is arranged above the ends (10) of the at least one carrying handle (4).

4. The film bag according to one of Claims 1 to 3, **characterized in that** the film bag (1) features a visible overprint (15) on the outer side of the bag.

5. The film bag according to one of Claims 1 to 4, **characterized in that** the ends (10) of the at least one carrying handle (4) are respectively connected to the assigned film slip (8) by means of a closed sealing seam (18').

6. The film bag according to one of Claims 1 to 5, **characterized in that** the bag surfaces (3) consist of an at least two-layer composite film (2) with an inner layer of a polyolefin and a non-sealable outer layer.

7. The film bag according to Claim 6, **characterized in that** the composite film (2) features a layer (5) on the inner side of the bag that consists of a polymer of the group polyethylene (PE), polypropylene (PP), polyethylene copolymer, polypropylene copolymer, as well as mixtures of these polymers, and an outer layer that consists of a polymer of the group polyethylene terephthalate (PET) and biaxially oriented polypropylene (BO-PP).

## Revendications

1. Sachet en forme de feuille (1) comprenant des surfaces de sachet (3) et au moins une poignée de manutention (4) constituée d'une feuille pouvant être scellé à chaud, les surfaces de sachet (3) présentant des ouvertures (7) de type fenêtre, espacées des bords du sachet en forme de feuille (1), lesquelles ouvertures sont recouvertes sur le côté intérieur du sachet par des fiches de feuille (8) et des extrémités (10) de la au moins une poignée de manutention (4) étant scellées respectivement à l'intérieur d'une ouverture (7) attribuée sur un premier côté (9) pouvant être scellé à chaud de la fiche de feuille (8) recouvrant l'ouverture (7), **caractérisé en ce que** les fiches de feuille (8) avec le premier côté (9) pouvant être scellé à chaud sont scellées sur une couche (5) côté intérieur du sachet, formé dans un matériau pouvant être scellé à chaud, de la surface de sachet (3), et **en ce que** les ouvertures (7) sont entourées respectivement d'un cordon de scellement (18) continu et fermé sur lui-même, par laquelle la fiche de feuille (8), qui est attribuée à l'ouverture (7) est fixée sur la couche (5), côté intérieur du sachet, de la surface de sachet (3).

2. Sachet en forme de feuille 1 selon la revendication 1, **caractérisé en ce que** le sachet en forme de feuille (1) est réalisé sous la forme de sachet d'emballage en feuille fermé et pouvant être déchiré.

3. Sachet en forme de feuille selon la revendication 1 ou 2, **caractérisé en ce que** le sachet en forme de feuille (1) présente une refermeture (13) disposée au-dessus des extrémités (10) de la au moins une poignée de manutention (4).

4. Sachet en forme de feuille selon l'une quelconque des revendications 1 à 3, **caractérisé en ce que** le sachet en forme de feuille (1) présente une surimpression (15) visible sur le côté extérieur du sachet.

5. Sachet en forme de feuille selon l'une quelconque des revendications 1 à 4, **caractérisé en ce que** les extrémités (10) de la au moins une poignée de manutention (4) sont reliées respectivement par un cordon de scellement (18') fermé sur lui-même avec la fiche de feuille (8) attribuée.

6. Sachet en forme de feuille selon l'une quelconque des revendications 1 à 5, **caractérisé en ce que** les surfaces de sachet (3) sont à base d'un film composite (2) au moins à deux couches, qui présente une couche intérieure polyoléfine et une couche extérieure ne pouvant pas être scellée.

7. Sachet en forme de feuille selon la revendication 6, **caractérisé en ce que** la feuille composite (2) présente une couche (5) côté intérieur du sachet à base d'un polymère choisi dans le groupe polyéthylène (PE), polypropylène (PP), copolymère de polyéthylène, copolymère de polypropylène ainsi que mélanges de ces polymères et une couche extérieure à base d'un polymère choisi dans le groupe polyéthylènetéréphtalate (PET) et polypropylène (BO-PP) orienté biaxialement.
